# EUROPÄISCHE PATENTSCHRIFT

(11) **EP 0 705 769 B1**
(45) Veröffentlichungstag und Bekanntmachung des Hinweises auf die Patenterteilung: **05.11.1997**
(21) Anmeldenummer: 95113075.6
(22) Anmeldetag: 19.08.1995
(51) Int. Cl.: B65D 73/00

(54) **Verpackung für Messer und dergleichen**
Package for knives or the like
Emballage pour couteaux et objets analogues

(30) Priorität: 12.09.1994 DE 4432355
(43) Veröffentlichungstag der Anmeldung: 10.04.1996
(73) Patentinhaber: Beiersdorf Aktiengesellschaft, 20245 Hamburg (DE)
(72) Erfinder: Langenstück, Holger, D-61239 Ober-Mörlen (DE)

(56) Entgegenhaltungen:
- BE-A- 878 712
- DE-A- 3 048 328
- DE-A- 3 530 115
- US-A- 3 322 268

## Beschreibung

Die Erfindung betrifft eine Verpackung für Messer und dergleichen, welche die Schneide schützend umfaßt, den Griff aber zum Anfassen frei läßt.

Derartige Verpackungen sind bekannt. So werden Messer und dergleichen zum Schutz vor Verletzungen in länglichen Hüllen angeboten, wobei diese Hüllen die Schneide abdecken und am Griff mit einer Druckknopf-Lasche befestigt sind. Dabei ist zumindest eine Seite der Hülle durchsichtig, um das Messer auch mit seiner Schneide erkennbar zu machen, während der Griff frei bleibt, um ein versuchsweises Hantieren zu ermöglichen. Auch Varianten solcher Verpackungen sind bekannt, die jedoch alle recht aufwendig und nur mit beträchtlichem Arbeitsaufwand anbringbar sind. Auch das zu entsorgende Material stößt zunehmend auf Kritik.

Aufgabe der Erfindung war es, hier Abhilfe zu schaffen, insbesondere eine Verpackung für Messer und dergleichen zu schaffen, die die Nachteile des Standes der Technik nicht oder nicht in dem Maße aufweisen, und die insbesondere mit wenig Material einen guten Schutz bietet, wobei das Material zugleich problemlos entsorgt werden kann.

Demgemäß betrifft die Erfindung eine Verpackung, wie sie in den Ansprüchen näher gekennzeichnet ist.

Geeignet sind derartige Verpackungen besonders für Messer aller Art; die je nach der Länge ihrer Schneiden mit geeigneten Größen von Folien verpackt werden. Aber auch für andere Geräte ist diese Verpackung geeignet, so für Scheren oder Werkzeuge, bei denen etwa einem Interessenten die Möglichkeit gegeben werden soll, den jeweiligen Griff ungehindert zu erfassen und das Gerät in die Hand zu nehmen, ohne durch eine schwere und voluminöse Verpackung gestört zu sein und dennoch sicher vor möglichen Verletzungen.

Die eingesetzten Folien sind vorzugsweise PP-Folien, in Stärken von etwa 40 µm bis 160 µm, wobei insbesondere für die hintere Folie eine eingefärbte, bedruckbare PP-Folie geeignet ist, während die vordere Folie insbesondere eine bedruckbare klarsichtige PP-Folie ist. Die Einfärbung verhindert dabei das Durchscheinen der beiden Bedruckungen und ermöglicht ein korrektes Lesen der aufgebrachten Informationen.

Die Folien sind mit einem Kleber ausgerüstet, der ein rückstandsfreies Abziehen von der Schneide oder dergleichen erlaubt, der aber dennoch einen guten Halt gewährleistet. Solche Kleber sind bekannt, etwa aus DE 2.523.617 A1, DE 3.208.217 A1, EP 213.860 A1, US 4.599.265 und EP 121.430 A1, sowie für im Siebdruck etc. aufzutragende Kleber DE 3.346.100 A1. Dabei ergibt sich nicht nur ein rückstandsfreies Abziehen etwa von der Schneide eines Messers, sondern auch ein Abziehen der untereinander verklebten Folienbereiche, ohne unangemessen große Kräfte aufwenden zu müssen.

Der vorgesehene Anfasser ist bevorzugt klebstofffrei, kann aber auch durch eine geeignete Abdeckung oder einen Aufdruck erzielt werden, wie dies allgemeiner Stand der Technik ist.

Im folgenden soll die Erfindung anhand von Beispielen näher erläutert werden, ohne diese dadurch aber unnötig einschränken zu wollen.

Die Figuren zeigen in
- - Figur 1: eine Draufsicht auf ein erfindungsgemäß verpacktes Messer,
- - Figur 2: eine Draufsicht auf eine Verpackung vor ihrer Anwendung.

Im einzelnen zeigt Figur 1 eine mit einem Kleber gemäß Beispiel 1 der DE 3.346.100 A1 ausgerüstete PP-Folie von 80 µm Dicke, eine ebensolche weiß eingefärbte Folie klebt die Schneide 2 des dargestellten Messers von hinten ab. In den Bereichen 3 und 4 kleben diese Folien mit ihren Klebmassen aufeinander. Anfasser 5 sind vorgesehen, um die Folien 1 leicht erfassen zu können, etwa während die andere Hand den Griff 6 des Messers hält, wobei die Folien 1 rückstandslos und mit geringem Kraftaufwand von der Schneide 2 abgezogen werden können.

Im oberen Bereich der Folien 1 der die Spitze der Schneide 2 abdeckt, ist ein Euroloch 7 vorgesehen. So kann das verpackte Messer in einem dafür vorgesehen Display oder dergleichen aufgehängt werden.

In Figur 2 ist eine Variante dargestellt, bei der die Folien 1 in einem einzigen Stück vorliegen, wiederum mit Anfassern 5. Diese Folie 1 kann so aufeinander umgefaltet und umgelegt werden, daß die dazwischen liegenden Schneide eines Messers oder dergleichen problemlos und sicher geschützt wird. Ein Loch für eine Aufhängung entsprechend etwa dem Euroloch 7 gemäß Figur 1 läßt sich dann vorteilhaft in die fertig verpackte Anordnung einstanzen.

Geeignete Dimensionen von Folien 1 sind etwa für ein Brotmesser oder Fleischmesser 235 mal 70 mm, ein Steakmesser, Allzweckmesser oder Arbeitsmesser 180 und 70 mm und für ein Gemüsemesser 110 mal 55 mm.

Vorteilhaft ist auch, die verwendeten Folien mit einem Metallstreifen zu versehen, um die Eigenschaften eines Alarmetiketts zu erzielen. In diesem Fall ist das gesonderte Aufbringen eines Alarmetiketts entbehrlich.

## Patentansprüche

1. Verpackung für Messer und dergleichen, welche die Schneide schützend umfaßt und den Griff zum anfassen frei läßt, gekennzeichnet durch zwei einseitig selbstklebend ausgerüstete Folien (1), die beidseits auf die Schneide (2) und diese überlappend aufklebbar sind, wobei die überlappenden Bereiche (3, 4) der Folien (1) mit ihren selbstklebend ausgerüsteten Seiten aufeinander kleben, und wobei die Enden der Folien (1) einen nichtklebenden Anfasser (5) zum Aufreißen der Verpackung aufweisen, und wobei der Kleber auf den selbstklebend ausgerüsteten Folien(1) ein rückstandsfreies Abziehen von der Schneide (2) erlaubt.

2. Verpackung nach Anspruch 1, dadurch gekennzeichnet, daß die Folien (1) bedruckbare Klarsichtfolien sind.

3. Verpackung nach Anspruch 1, dadurch gekennzeichnet, daß eine der Folien (1) eine eingefärbte, bedruckbare Folie ist.

4. Verpackung nach Anspruch 1, dadurch gekennzeichnet, daß die Folien (1) aus einem Stück bestehen, das aufeinander und auf beide Seiten der Schneide (2) umlegbar ist.

5. Verpackung nach Anspruch 1, dadurch gekennzeichnet, daß die dem Griff (6) abgewandten Enden der Folien (1) eine Ausstanzung (7), insbesondere ein sogenanntes Euroloch, zum Aufhängen aufweisen.

6. Verpackung nach Anspruch 1, dadurch gekennzeichnet, daß die dem Griff (6) zugewandten Enden der Folien (1) einen nichtklebenden Anfasser (5) aufweisen.

7. Verpackung nach Anspruch 1, dadurch gekennzeichnet, daß der Kleber im Vollstrich oder in Form von Segmenten im Siebdruck, Tiefdruck oder dergleichen aufgetragen ist.

## Claims

1. Pack for knives and the like, which protectively encloses the blade while leaving the handle free to be taken hold of, characterized by two films (1) which have been given a one-sided self-adhesive finish and which can be stuck on both sides onto the blade (2) while overlapping it, the overlapping regions (3, 4) of the films (1) sticking to one another by means of their self-adhesive-finished sides, and the ends of the films (1) possessing a nonadhesive grip element (5) so that the pack can be pulled open, and the adhesive on the self-adhesive-finished films (1) permitting residue-free removal from the blade (2).

2. Pack according to Claim 1, characterized in that the films (1) are printable transparent films.

3. Pack according to Claim 1, characterized in that one of the films (1) is a coloured, printable film.

4. Pack according to Claim 1, characterized in that the films (1) are in one piece which can be turned over on itself and placed around both sides of the blade (2).

5. Pack according to Claim 1, characterized in that the ends of the films (1) more distant from the handle (6) possess a punched-out formation (7), in particular a so-called Euro-hole, for the purpose of hanging.

6. Pack according to Claim 1, characterized in that the ends of the films (1) closer to the handle (6) possess a nonadhesive grip element (5).

7. Pack according to Claim 1, characterized in that the adhesive is applied in a solid line or in the form of segments by screen printing, intaglio printing or the like.

## Revendications

1. Emballage pour des couteaux et analogues, qui entoure la lame en la protégeant et qui laisse le manche libre pour le saisir, caractérisé par deux feuilles (1) munies d'un auto-adhésif sur une face, qui peuvent être collées sur les deux faces de la lame (2) en débordant de celle-ci, les zones de débordement (3, 4) des feuilles (1) collant l'une sur l'autre par leurs faces munies d'auto-adhésif, et les extrémités des feuilles (1) présentant une languette (5) non adhésive pour déchirer l'emballage, et l'adhésif sur les feuilles (1) munies d'auto-adhésif permettant un retrait sans résidu de la lame (2).

2. Emballage suivant la revendication 1, caractérisé en ce que les feuilles (1) sont des feuilles transparentes imprimables.

3. Emballage suivant la revendication 1, caractérisé en ce qu'une des feuilles (1) est une feuille colorée, imprimable.

4. Emballage suivant la revendication 1, caractérisé en ce que les feuilles (1) se composent d'une seule pièce, qui peut être rabattue sur elle-même et sur les deux faces de la lame (2).

5. Emballage suivant la revendication 1, caractérisé en ce que les extrémités des feuilles (1) situées à l'opposé du manche (6) présentent un poinçonnage (7), en particulier dit eurotrou, pour le suspendre.

6. Emballage suivant la revendication 1, caractérisé en ce que les extrémités des feuilles (1) proches du manche (6) présentent une languette (5) non adhésive.

7. Emballage suivant la revendication 1, caractérisé en ce que l'adhésif est appliqué en couche pleine, ou sous la forme de segments par sérigraphie, par héliogravure ou analogue.
